# EUROPÄISCHE PATENTSCHRIFT

(11) **EP 0 417 460 B1**
(45) Veröffentlichungstag und Bekanntmachung des Hinweises auf die Patenterteilung: **22.11.1995**
(21) Anmeldenummer: 90114954.2
(22) Anmeldetag: 03.08.1990
(51) Int. Cl.: D06F 37/26

(54) **Waschmaschine**
Washing machine
Machine à laver le linge

(30) Priorität: 11.09.1989 DE 3930283
(43) Veröffentlichungstag der Anmeldung: 20.03.1991
(73) Patentinhaber: Bosch-Siemens Hausgeräte GmbH, 81669 München (DE)
(72) Erfinder: Lamprecht, Michael, Dipl.-Ing., D-1000 Berlin 13 (DE)

(56) Entgegenhaltungen:
- EP-A- 0 116 004
- CH-A- 654 506
- DE-A- 2 345 888
- US-A- 4 670 208

## Beschreibung

Die Erfindung geht aus von einer Wasch maschine mit schwingend gelagerten Bauteilen, die zum Anbringen von die Dämpfung der Schwingungen bewirkenden Beschwerungkörpern dienen oder selbst als Beschwerungskörper ausgebildet sind.

Durch die DE-OS 23 45 888 ist ein Laugenbehälter für eine Waschmaschine bekannt, der aus Beton, Schwerspat oder dergleichen besteht. Dieser Laugenbehälter ist aus Einzelteilen zusammengesetzt, die je nach erforderlicher Masse mehr oder weniger dick ausgebildet sind und mit einem blechartigen Trommelmantel zu einem Laugenbehälter ergänzt werden können Durch die europäische Offenlegungsschrift 198 554 ist weiterhin bekannt, einen Laugenbehälter aus einem thermoplastischen Polymer zu fertigen, das beispielsweise mit Glasfasern gefüllt oder ganz und gar ungefüllt sein kann. Dem letztgenannten Vorschlag liegen wirtschaftliche Überlegungen zugrunde, während bei dem erstgenannten Vorschlag darüber hinaus auch Raumgründe zugrunde liegen, die bei einem in einem Gehäuse untergebrachten schwingenden Aggregat besondere Bedeutung haben Die einfache Ausbildung eines Laugenbehälters aus Kunststoff, z.B. einem thermoplastischem Polymer, löst hingegen nicht das Problem, dem schwingenden Aggregat eine träge Masse zu erteilen, die einem zu starken Vibrieren der Waschmaschine beim Durchfahren der Resonanzdrehzahl im Schleudergang genügend Masse entgegensetzt.

In dieser Hinsicht ist der aus der DE-OS 23 45 888 bekannte Laugenbehälter überlegen. Allerdings hat auch er einige Nachteile, die seine Verwendung in der Praxis stark einschränken Einer dieser Nachteile ist die große Gefahr von Rissen bei spröden Betonteilen; sie müssen daher sehr sorgfältig eingespannt und befestigt sein Dies wirft bei der Montage solcher Bauteile erhebliche Probleme auf, weil die Schraubenanzugsmomente regelmäßig nicht genügend genau eingehalten werden können. Darüber hinaus erfordert der Werkstoff Beton an manchen Stellen des Laugenbehälters aus Festigkeitsgründen eine derartig große Materialansammlung, daß das betreffende Bauteil an dieser Stelle aus rein räumlichen Gründen nicht unterbringbar ist. Raumbedarf einerseits und Festigkeitsgründe andererseits zwingen zu bestimmten Konstruktionsmaßen, die dem Werkstoff Beton einerseits in Festigkeitsfragen und andererseits in der Frage der genügend vorgesehenen Masse nicht gerecht werden kann.

In der Werkzeugmaschinen-Technik werden zwar statische Bauteile wie Maschinenständer (US 46 70 208) aus einem Raktionsharzbeton hergestellt. Derartige Bauteile aus einem entfernt liegenden Gebiet der Technik sind jedoch in ihrer Gesamtheit keinen Wechselbeanspruchungen aus schnellen Schwingungen mit hoher Krafteinleitung bei gleichzeitig geringen Abmessungen ausgesetzt, wie sie in Haushalt-Waschmaschinen üblich sind. Sie stellen außerdem keine Ansprüche an die jeweilige Dichte des verwendeten Werkstoffs, da sie genügend Volumen aufweisen, das mit Werkstoff gefüllt werden kann. Temperatur und chemische Einflüsse spielen ebenfalls im Gegensatz zur Anwendung bei Waschmaschinen keine erkennbare Rolle. Daher können sie für Waschmaschinen-Teile mit den geschilderten besonderen Anforderungen keine Vorbilder sein.

Der Erfindung liegt die Aufgabe zugrunde, Bauteile, die zum Anbringen von Beschwerungskörpern dienen oder selbst als Beschwerungskörper ausgebildet sind, die allgemeinen Bedingungen innerhalb einer Wasch maschine genügenden Konstruktionsparameter zu geben, sie dann aber auch gleichzeitig als beschwerende Massen auszuführen, ohne ihre Festigkeitserfordernisse einerseits bzw. Raumbeschränkungen andererseits zu überfordern.

Erfindungsgemäß wird diese Aufgabe dadurch gelöst, daß die Beschwerungskörper aus einem Reaktionsharzbeton (Polymerbeton) gegossen sind. Ein solcher Reaktionsharzbeton kann in seiner Dichte in weiten Grenzen variiert werden, z.B. von 1,0 bis 3,8 kg/dm³ und kann damit allein durch seine Zusammensetzung auf die bestimmungsgemäßen Erfordernisse abgestimmt sein. Darüber hinaus läßt sich ein Reaktionsharzbeton sehr maßgenau abgießen, (z.B. ± 0,1 mm), was bei dem bekannten Laugenbehälter aus Beton nicht erreichbar ist und dadurch beim Zusammenbau zu materialinternen Spannungen führen kann.

Es sind auch weitere Bauteile von Wasch maschinen aus einem Reaktionsharzbeton herstellbar, wie sie in den Unteransprüchen 3 bis 5 angegeben sind. Solche Bauteile können ebenfalls zur Erhöhung des Gewichts beitragen, das möglicherweise erforderlich ist, um die Gesamtmasse der Maschine auf die Standfestigkeit hin auszulegen.

In besonders vorteilhafter Weise können in einer Ausführungsform der Erfindung Befestigungsteile für die Bauteile und/oder daran zu befestigende Baugruppen durch Insert-Technik von der Gußmasse umspritzt sein. Hierdurch ist die Anbringung von besonderen Befestigungsbauteilen entbehrlich, deren Positionierung bei der Montage u.U. Fehlerquellen eröffnen könnte.

Die Dichte des verwendeten Reaktionsharzbetons kann gegebenenfalls auch durch dichtere Zuschlagsstoffe erhöht werden, so daß die Masse des Bauteils erforderlichenfalls ebenfalls erhöht ist. Derartige Zuschlagstoffe können aus Eisenschrot bestehen. Es kann in einem so hohen Anteilsverhältnis im Reaktionsharzbeton vorhanden sein, daß dessen Dichte bis auf 5,2 kg/dm³ gesteigert werden kann.

Die mit Reaktionsharzbeton gegossenen Bauteile können außerdem noch mit Glasfasern oder Kohlefasern verstärkt sein und verbessern daher ihr Festigkeitsverhalten gegenüber Beton noch mehr als Polymerbeton an sich schon.

Erfindungsgemäß hergestellte Bauteile sind hundertprozentig waschlaugenbeständig. Man kann mit Reaktionsharzbeton Wandstärken von bis zum 6 mm herab herstellen (je nach Korngröße der Zuschlagstoffe). Ein Laugenbehälter für Wasch maschinen kann beispielsweise einen gegossenen Mantel und/oder Boden aufweisen. Bei einer Waschmaschine ist außerdem der an der Rückseite des Laugenbehälters als Lager für die Innentrommel dienende Tragstern in den Boden des Laugenbehälters integrierbar. Hierdurch entsteht eine extrem eigensteife Konstruktion, die durch keinerlei bei Waschmaschinen aufkommenden, schleuderbedingten Kräfte angreifbar sein dürfte. Die besonderen Vorteile von Reaktionsharzbeton für derartige Bauteile gegenüber Blechen, Kunststoffen oder reinem Beton liegt in seiner variablen Dichte. Dadurch können bei konstruktiv bedingt gleicher Wandstärke unterschiedliche Systemmassen installiert werden. Beispielsweise hat ein aus 0,8 mm dickem Blech hergestellter Laugenbehälter mit einem Materialvolumen von 415 cm³ l eine Masse von 3,2 kg. Ein entsprechend in Reaktionsharzbeton hergestellter Laugenbehälter hätte bei einer Wanddicke von 10 mm ein Materialvolumen von 5,15 dm³. Bei einer Dichte von 1,0 kg/dm³ des Reaktionsharzbetons würde dieser Laugenbehälter 5,15 kg Masse aufbieten. Bei einer Verdoppelung der Dichte auf 2,0 kg/dm³ würde seine Masse auf 10,3 kg ansteigen, was gegenüber dem entsprechenden Blech-Laugenbehälter eine Zunahme um 7,1 kg bedeutete. Diese Masse entspricht in etwa der Masse von Zusatzgewichten, die man bei heute handelsüblichen Waschmaschinen mit Blech-Laugenbehältern noch als Dämpfungsmasse verwendet. Hieraus ist erkennbar, daß durch Variation der Dichte des Reaktionsharzbetons für beispielsweise einen Laugenbehälter ohne Änderung seiner Formen und Abmessungen das gesamte schwingende System in seiner Masse ohne ein besonderes zusätzliches Gewicht an die Standfestigkeits-Erfordernisse beim Schleudern anpassen kann.

Eine Versteifung von einzelnen Bauteilen oder Bauteilflächen ist durch rippenartige Ausformungen möglich. Ihre jeweilige Anordnung kann auch noch die Schwerpunktlage des schwingenden Systems oder der gesamten Maschine positiv beeinflussen. Ferner können Flächenresonanzen durch Verrippungen beseitigt werden.

Die eingangs genannten Bauteile können auch zur Anbringung von Beschwerungskörpern dienen, die aus Reaktionsharzbeton durch direkten Anguß an die Bauteile mit ihnen verbunden sind. Auch können an solche Bauteile zu befestigende Teile durch gemeinsamen Einguß miteinander verbunden werden Dadurch können sich im Einzelfall erhebliche Vereinfachungen ergeben, die im Wegfall von Verschraubungen, Verschweißungen oder sonstigen Verbindungen bestehen Dabei kommt die hohe Maßgenauigkeit von Reaktionsharzbeton-Gußteilen der konstruktiven Gestaltung sehr entgegen. Die Oberflächen haben eine hohe Güte und sind in jedem Farbton realisierbar.

Eine mögliche Ausführungsform eines Bauteils in Reaktionsharzbeton ist dadurch gegeben, daß beispielsweise ein Stirnboden eines Laugenbehälters zusammen mit einem Außenring und einem Innenring gegossen wird, wobei die Ringe als Verbindungsbauteile dienen können Der Außenring dient zur Befestigung am Trommelmantel und muß durch Spannklammern hohen Flächenpressungen standhalten. Demgegenüber muß der Innenring hohe Spannkräfte dadurch aufnehmen, daß die Manschette des Bullauges mit einem Spannring befestigt wird.

## Patentansprüche

1. Wasch machine mit schwingend gelagerten Bauteilen, die zum Anbringen von die Dämpfung der Schwingungen bewirkenden Beschwerungskörpern dienen oder selbst als Beschwerungskörper ausgebildet sind, **dadurch gekennzeichnet,** daß die Beschwerungskörper aus einem Reaktionsharzbeton (Polymerbeton) gegossen sind.

2. Wasch maschine nach Anspruch 1, dadurch gekennzeichnet daß die Masse des Beschwerungskörpers bei gegebenen Konstruktionsmerkmalen durch die Dichte des Reaktionsharzbetons eingestellt ist.

3. Wasch maschine nach Anspruch 1 oder 2, dadurch gekennzeichnet, daß der Beschwerungskörper der Laugenbehälter oder ein Teil des Laugenbehälters ist.

4. Waschmaschine nach Anspruch 3, dadurch gekennzeichnet, daß in die Rückwand des Laugenbehälters der Tragstern integriert ist.

5. Waschmaschine nach Anspruch 1 oder 2, dadurch gekennzeichnet, daß das Baute die mit der Wäschetrommel drehfest verbundene Keilriemenscheibe ist.

6. Wasch machine nach einem der vorstehenden Ansprüche, dadurch gekennzeichnet, daß Befestigungsteile für die Beschwerungskörper und/oder daran zu befestigende Baugruppen durch Insert-Technik von der Gußmasse umspritzt sind.

7. Wasch maschine nach einem der vorstehenden Ansprüche, dadurch gekennzeichnet, daß die Masse des Beschwerungskörpers durch Einlagerung von dichteren Zuschlagstoffen erhöht ist.

8. Wasch maschine nach Anspruch 7, dadurch gekennzeichnet, daß die Zuschlagstoffe aus Eisenschrot bestehen.

## Claims

1. Washing machine with oscillatorily borne components which serve for the mounting of weighting bodies causing the damping of the oscillations or are themselves constructed as weighting bodies, characterised thereby, that the weighting bodies are cast of a reaction resin concrete (polymer concrete).

2. Washing machine according to claim 1, characterised thereby, that the mass of the weighting body for given constructional features is set by way of the density of the reaction resin concrete.

3. Washing machine according to claim 1 or 2, characterised thereby, that the weighting body is the liquor container or a part of the liquor container.

4. Washing machine according to claim 3, characterised thereby, that the supporting spider is integrated into the rear wall of the liquor container.

5. Washing machine according to claim 1 or 2, characterised thereby, that the component is the V-belt pulley connected to be rotationally secure with the laundry drum.

6. Washing machine according to one of the preceding claims, characterised thereby, that fastening parts for the weighting bodies and/or assemblies to be fastened thereat are encapsulated in the cast mass by insert technique.

7. Washing machine according to one of the preceding claims, characterised thereby, that the mass of the weighting body is increased by the embedding of denser additives.

8. Washing machine according to claim 7, characterised thereby, that the additives consist of scrap iron.

## Revendications

1. Lave-linge comprenant des éléments, montés de manière à pouvoir osciller, qui servent à ajouter des pièces de charge provoquant un amortissement des oscillations ou qui sont eux-mêmes conçus sous forme de pièces de charge, caractérisé en ce que les pièces de charge sont coulées en béton à résine composite (béton à polymère).

2. Lave-linge selon la revendication 1, caractérisé en ce que la masse de la pièce de charge est réglée, pour des caractéristiques données de construction, par la densité du béton à résine composite.

3. Lave-linge selon la revendication 1 ou 2, caractérisé en ce que la pièce de charge est la cuve de lessive ou une partie de la cuve de lessive.

4. Lave-linge selon la revendication 3, caractérisé en ce que le support en étoile est intégré à la face arrière de la cuve de lessive.

5. Lave-linge selon la revendication 1 ou 2, caractérisé en ce que l'élément est la poulie à courroie trapézoïdale qui est reliée, solidaire en rotation, au tambour contenant le linge.

6. Lave-linge selon l'une des revendications précédentes, caractérisé en ce que des pièces de fixation pour les pièces de charge et/ou des éléments à fixer dessus sont couverts par extrusion par la masse de remplissage au moyen d'une technique à insertion.

7. Lave-linge selon l'une des revendications précédentes, caractérisé en ce que la masse de la pièce de charge est augmentée par l'ajout d'agrégats plus denses.

8. Lave-linge selon la revendication 7, caractérisé en ce que les agrégats sont constitués de ferraille.
